# EUROPÄISCHE PATENTSCHRIFT

(11) **EP 0 160 802 B1**
(45) Veröffentlichungstag und Bekanntmachung des Hinweises auf die Patenterteilung: **09.09.1987**
(21) Anmeldenummer: 85102502.3
(22) Anmeldetag: 06.03.1985
(51) Int. Cl.: B65B 63/02

(54) **Verfahren und Vorrichtung zur radialen Verdichtung von zylindrischen Körpern aus komprimierbarem Material**
Method and device for radially compressing cylindrical bodies of compressible material
Procédé et dispositif pour comprimer radialement des corps cylindriques en matériau compressible

(30) Priorität: 19.04.1984 DE 3415036
(43) Veröffentlichungstag der Anmeldung: 13.11.1985
(73) Patentinhaber: CHEMIE LINZ AKTIENGESELLSCHAFT, A-4020 Linz (AT); Lentia Gesellschaft mit beschränkter Haftung, D-8000 München 81 (DE)
(72) Erfinder: Blauhut, Wilfried, Dipl.-Ing., A-4040 Linz (AT)

## Beschreibung

Die vorliegende Erfindung betrifft ein Verfahren zur radialen Verdichtung von zylindrischen Körpern aus komprimierbarem Material, insbesondere von Rollen aus aufgewickelten Flächengebilden, vor allem solchen, die sich nach Entfernen des Druckes wieder expandieren und damit in den ursprünglichen Zustand übergehen, und eine Vorrichtung zur Durchführung dieses Verfahrens.

Zylindrische Körper, wie sie durch Aufrollen von Bahnmaterial aus lockeren, Luft enthaltenden Materialien wie flauschige Textilien, Vliese, Krepp, Schaumstoffbahnen und dergleichen erhalten werden, sind voluminös und beanspruchen ein großes Lager- und Transportvolumen, was die Lager- und Transportkosten erheblich belastet.

Obwohl derartige zylindrische Körper in Radialrichtung durchaus verdichtbar wären, und damit an Lager- und Transportvolumen gespart werden könnte, steht bis heute kein in der Praxis anwendbares Verfahren zur Lösung dieses Problems zur Verfügung. So ist z. B. ein Aufwickeln solcher Bahnen unter einer starken Zugspannung, die zu einer Reduktion des Volumens führen sollte, nicht möglich, da den Produkten entweder die dazu nötige Reißfestigkeit fehlt, oder diese, vor allem wenn es sich um gewirkte oder nicht gewebte bauschige textile Flächengebilde handelt, durch den Zug gedehnt und in der Struktur verändert werden würden.

Versuche, eine radiale Verdichtung zu erreichen, indem man den zylindrischen Körper eine kreisrunde Öffnung geringeren Durchmessers passieren läßt, als ihn der Querschnitt des zylinderförmigen Körpers aufweist, scheitern an der starken Oberflächenreibung, die nicht nur einen erheblichen Kraftaufwand mit sich bringt, sondern durch die Oberflächenreibung auch zu einer Beschädigung der Oberfläche führt.

Gemäß vorliegender Erfindung ist die Lösung dieser Aufgabe überraschenderweise dadurch gelungen, daß man die in Frage stehenden zylindrischen Körper in einer schraubenförmigen Retativbewegung durch einen sich verjüngenden, rotationssymmentrischen, annähernd trichterförmigen Raum führt, dessen engster Querschnitt dem Ausmaß der erwünschten radialen Verdichtung des zylindrischen Körpers entspricht, und dessen innere Oberfläche aus rotierenden Elementen besteht, die ein annähernd gleitungsfreies Abrollen des zu verdichtenden Körpers ermöglicht. Dadurch fallen die Reibungsprobleme praktisch völlig weg und es können je nach Material Verdichtungsgrade um 30 Vol.% und mehr erreicht werden.

Die erfindungsgemäße schraubenförmige, annähernd reibungsfreie Relativbewegung wird erfindungsgemäß dadurch erhalten, daß der Mantel des der Kompression dienenden sich verjüngenden Raumes aus mehreren regelmäßig und drehbar angeordneten walzenförmigen Körpern besteht, die zur Längsachse des zu verdichtenden Körpers in einem solchen Winkel stehen, daß sie den zu verdichtenden Körper rollend vorwärts schieben. Dadurch wird das rollenförmige Material mittels des sich entlang der Längsachse verjüngenden Querschnittes des Raumes in zunehmendem Maße komprimiert. Hat der Körper die engste Stelle des Raumes erreicht, wird die Kompression durch feste Umhüllung mit Verpackungsmaterial fixiert.

Gegenstand der vorliegenden Erfindung ist demnach ein Verfahren zur radialen Verdichtung von zylindrischen Körpern aus komprimierbaren Material, insbesondere von Rollen aus aufgewickelten Flächengebilden, das dadurch gekennzeichnet ist, daß der zu verdichtende Körper axial durch einen rotationssymmetrischen, sich in Transportrichtung verjüngenden Raum, dessen Durchmesser an der engsten Stelle kleiner ist als jener des zu verdichtenden Körpers, und dessen Mantel von mehreren regelmäßig angeordneten, gleichsinnig rotierenden walzenförmigen Körpern gebildet wird, die Rotationsachse des Raumes in der in Transportrichtung gesehen zweiten Hälfte in einem Winkel von 5 bis 45° kreuzen, jedoch nicht schneiden bewegt wird, der zu verdichtende Körper dabei gegenüber diesen den Mantel des Raumes bildenden Körpern eine schraubenförmige Relativbewegung ausübt, und abhängig vom Verhältnis seines Durchmessers zum Durchmesser der engsten Stelle verdichtet wird und diese Verdichtung durch Umwickeln durch ein Band- oder Strangmaterial an der engsten Stelle des Raumes fixiert wird.

Wie die schraubenförmige Relativbewegung des zu verdichtenden Körpers gegenüber dem Mantel des der Verdichtung dienenden, sich verjüngenden rotationssymmetrischen Raumes, der die Form eines einschaligen Rotationshyperboloids besitzt, erzeugt wird, ist für das Gelingen des erfindungsgemäßen Verfahrens nicht wesentlich. So ist es beispielsweise möglich, den zu verdichtenden Körper durch einen geeigneten Antrieb in Drehbewegung zu versetzen und gleichzeitig in richtung der engsten Stelle des Raumes axial vorwärts zu bewegen, während die walzenförmigen Körper, die den Mantel des Raumes bilden, drehbar gelagert, aber nicht angetrieben sind, durch die Abwälzbewegung des Körpers aber in eine gegenläufige Drehbewegung versetzt werden.

Bevorzugt ist jedoch, daß die rotationssymmetrischen Körper des Mantels selbst angetrieben sind und sich in Drehung befinden. Wird dann der zu verdichtende Körper, der gar nicht gelagert zu sein braucht, aber auch frei drehbar gelagert sein kann, in den rotationssymmetrischen Raum eingeführt, so wird er, sobald sein Umfang die sich drehenden Walzen berührt, von diesen erfaßt und dabei in eine gegenläufige Rotation versetzt. Da die Walzen nicht nur in einem spitzen Winkel zur Rotationssymmetrieachse des Körpers stehen, sondern diese auch kreuzen, wird er gleichzeitig vorwärts geschoben und dabei in zunehmenden Maße komprimiert.

ist es jedoch aus Produktionsgründen unerwünscht, daß sich der zu verdichtende Körper während seiner Kompression dreht, so ist es erfindungsgemäß ebensogut möglich, diesen Körper fix zu lagern, sodaß er keine Drehbewegung, aber eine Längsbewegung, ausüben kann.

In diesem Fall müssen die sich drehenden walzenförmigen Körper außer ihrer Eigendrehung noch in eine gemeinsame, gleichläufige Rotationsbewegung um die Rotationssymmetrieachse des der Verdichtung dienenden Raumes, die gleichzeitig die Längsachse des Körpers ist, versetzt werden.

Während der Durchmesser des der Verdichtung dienenden Raumes im Verhältnis zum Durchmesser des zylindrischen Körpers vor der Verdichtung das Maß der Verdichtung bestimmt, ist die Größe des Winkels, in dem die walzenförmigen Körper zur Längsachse des der Kompression dienenden Raumes stehen maßgebend für die Höhe des Ganges der schraubenförmigen Raltivbewegung, sodaß dieser Winkel gestattet, die Bedingungen während der Verdichtung der Natur des zu verdichtenden Körpes, insbesondere der Art und Beschaffenheit von dessen Oberfläche bzw. dem Gegendruck, den der Körper bei der Verdichtung ausübt, anzupassen.

Besonders bewährt hat sich dabei ein Winkel im Bereich von 10 bis 35°.

Handelt es sich bei dem zu komprimierenden Material um ein solches, das ein sehr starkes und rasches Wiedererholvermögen besitzt, ist es außerdem zweckmäßig, darauf zu achten, daß die Zwischenräume zwischen den walzenförmigen Körpern, die den Mantel des Raumes bilden, möglichst klein gehalten sind. Andernfalls läuft man Gefahr, daß das zu verdichtende Material zwischen den walzenförmigen Körpern hochquillt.

Die walzenförmigen Körper besitzen vorzugseise die Form eines Zylinders. Ist neben der erfindungsgemäßen Verdichtung in radialer Richtung zusätzlich noch eine gewisse axiale Verdichtung erwünscht, kann dies dadurch erzielt werden, daß den walzenförmigen Körpern eine sich in Bewegungsrichtung verjüngende Form. z. B. die eines einschaligen Rotationshyperboloids mit geringer Krümmung, das an der engsten Stelle in einen Zylinder übergeht, oder eines Kegelstumpfes gegeben wird.

Da eine zu rasche Kompression unerwünscht ist, ist es erfindungsgemäß vorgesehen, daß die engste Stelle des Raumes in der in Transportrichtung gesehen zweiten Hälfte, vorzugsweise sogar im letzten Drittel des Raumes liegt. Das hat zur Voraussetzung, daß der der Kompression die ende Raum eingangsseitig einen größeren Durchmesser besitzt als ausgangsseitig. Bei einmal gewähltem Durchmesser des Raumes am Eingang und am Ausgang hängt die Lage der engsten Stelle vom Kreuzungswinkel zwischen der Längsachse der walzenförmigen Körper und der Rotationssymmetrieachse des Raumes ab. Je größer dieser Winkel ist, desto kleiner wird der engste Querschnitt und desto weiter rückt er innerhalb der zweiten Hälfte nach vorn. Durch Umstellung des Winkels zur Rotationssymmetrieachse des Raumes ist es auch möglich, je nach Wunsch den Verdichtungsgrad zu variieren.

Ein weiterer Gegenstand der vorliegenden Erfindung ist eine Vorrichtung zur Durchführung des erfindungsgemäßen Verfahrens, die gekennzeichnet ist durch mindestens 5 rotationssymmetrisch unter einem Kreuzungswinkel alpha von 5° bis 45° zu ihrer gemeinsamen Rotationssymmetrieachse angeordnete Walzen untereinander gleichen Durchmessers, deren Mantellinien ein einschaliges Rotationshyperboloid bilden, deren Enden an zwei ringförmigen Rahmen, von denen der ausgangsseitig gelegene Rahmen den geringeren Durchmesser besitzt, in rotationssymmetrischer Anordnung befestigt sind, sowie durch eine außerhalb des durch die Walzen umschlossenen Raumes im Bereich seines engsten Querschnittes angeordnete Rolle für Band- oder Verpackungsmaterial, das über eine Bremseinrichtung zwischen zwei Walzen dem innerhalb des durch die Walzen gebildeten Raumes befindlichen zylindrischen Körper zugeführt wird und durch eine an den ausgangsseitig gelegenen Rahmen anschließende Abnahme- und Transporteinrichtung für den verdichteten Körper.

Gemäß einer bevorzugten Ausführungsform der erfindungsgemäßen Vorrichtung sind die ringförmigen Rahmen, an denen die Walzen, die den der Verdichtung dienenden Raum begrenzen, befestigt sind starr, d. h. also unbeweglich angeordnet, sodaß die Walzen in ihrer Lage fixiert sind und nur eine Drehbewegung um ihre eigene Achse ausführen können. In diesem Fall muß der zu verdichtende Körper, damit er eine schraubenförmige Relativbewegung ausüben kann, in der erfindungsgemäßen Vorrichtung frei drehbar angeordnet sein. Dies kann durch entsprechende Lagerung geschehen, die eine Drehbewegung gestattet. Bevorzugt wird jedoch der zu verdichtende Körper durch eine geeignete Vorichtung z. B. durch einen Dorn oder ein laufendes Rollenband in den von den Walzen umschlossenen Raum so weit eingeführt, daß er am Umfang von den sich drehenden Walzen erfaßt wird, und bedarf innerhalb der Vorrichtung, in der er in eine zur Drehrichtung der Walzen gegenläufige Drehbewegung versetzt wird und sich dabei schraubenförmig vorwärts bewegt, keiner besonderen Lagerung oder Halterung. Da der zylindrische Körper nach Verlassen der erfindungsgemäßen Vorrichtung seine Drehbewegung beibehält, muß dafür gesorgt werden, daß jene Einrichtung, die diesen Körper beim Verlassen des komprimierteiles der erfindungsgemäßen Vorrichtung aufnimmt, eine axiale Bewegung des Körpers gestattet und mit Mitteln zur Kompensation der Drebewegung versehen ist. So kann z. B. für den Abtransport ein muldenförmiger Rollenbock dienen.

Ist es aus irgendwelchen Gründen der Ausstattung der Anlage unerwünscht, daß der zu verdichtende Körper selbst in Drehbewegung versetzt wird, kann die erfindungsgemäße Vorrichtung auch in der Weise gestaltet werden, daß nicht nur die den der Verdichtung dienenden Raum begrenzenden Walzen drehbar sind, sondern auch jene beiden ringförmigen Rahmen, an denen diese Walzen befestigt sind. Dabei können entweder die Walzen allein, oder die untereinander starr verbundenen ringförmigen Rahmen oder beide angetrieben sein. Sind die Rahmen angetrieben, muß deren Antrieb eine Drehrichtung gleichsinnig zu jener der Walzen bewirken. Zusätzlich sind Mittel vorgesehen, die den zu verdichtenden Körper gegen eine Drehbewegung fixieren, jedoch eine axiale Bewegung gestatten, was z. B. durch am Ein- und Auslauf angebrachte in radialer Richtung angedrückte Rollen geschehen kann.

Die Walzen, die den rotationssymmetrischen Körper der erfindungsgemäßen Vorrichtung bilden, sind vorzugsweise zylindrischer Form, können aber auch die Form eines Kegelstumpfes oder eines Rotationshyperboloids haben. In allen Fällen ist die Länge ein Vielfaches von deren Durchmesser. Falls diese Walzen die Form eines Kegelstumpfes besitzen, ist es zweckmäßig, den Unterschied zwischen dem Durchmesser der Basis und jenem der Deckfläche nicht zu groß zu wählen, wobei jedoch in allen Fällen gewährleistet sein muß, daß er umschlossene Raum die erfindungsgemäß geforderte sich verjüngende Form besitzt. Vorzugsweise soll das Verhältnis nich größer als 2 sein. In diesem Fall ist stets die Basis am eingangsseitigen Rahmen befestigt.

Da der erwünschte Verdichtungsgrad je nach Beschaffenheit des zu verdichtenden Materials und je nach Verwendungszweck variiert, ist es zweckmäßig, die erfindungsgemäße Vorrichtung so auszustatten, daß der Winkel alpha variiert und damit der Verdichtungsgrad geändert bzw. angepaßt werden kann. Das kann sehr einfach dadurch bewerkstelligt werden, daß einer der beiden ringförmigen Rahmen gegenüber dem anderen in einem gewissen Ausmaß um die Längsachse der Vorrichtung drehbar angeordnet ist und in der jeweils gewünschten Lage fixiert wird.

Die Zuführung des Verpackungsmaterials an der engsten Stelle der erfindungsgemäßen Vorrichtung muß über einen Spalt zwischen zwei der Walzen erfolgen. Um dies zu erleichtern, können gemäß einer Ausführungsform der erfindungsgemäßen Vorrichtung die Walzen unmittelbar nach der engsten Stelle des rotationshyperbolischen Raumes enden. Sie werden dann über Stangen, die eine Fortsetzung der Längsachse der Walzen darstellen am ausgangsseitig gelegenen ringförmigen Rahmen befestigt.

Beispiele für Ausführungsmöglichkeiten der erfindungsgemäßen Vorrichtung sind in den Figuren 1 bis 5 niedergelegt. In diesen bedeuten 1 die Rotationssymmetrieachse des der Verdichtung dienenden Raumes, der durch die Walzen 2 umschlossen ist. 3 ist der zu verdichtende Körper, 4 der ringförmige Rahmen auf der Eingangsseite der Vorrichtung, 5 jener an der Ausgangsseite. 6 stellt den Antrieb der Walzen 2 dar, 7 ist die Rolle an Verpackungsmaterial 9, das über Umlenkungsrollen 8 und über die Bremseinrichtung 10 dem Körper 3 zugeführt wird. 11 ist die Transporteinrichtung zur Abnahme des Körpers 3, die mit Rollen 12 zur Aufnahme der Drehbewegung ausgestattet ist, und 13 bezeichnet die ausgangsseitigen Wellenstummel, die gemäß einer Variante der erfindungsgemäßen Vorrichtung verlängert sein können.

Figur 1 ist ein Längsschnitt durch eine erfindugsgemäße Vorrichtung an der in Figur 2 mit A-A gekennzeichnete Stelle. Figur 2 ist ein Querschnitt der gleichen Vorrichtung an der engsten Stelle des sich verjüngenden Raumes. Seine Lage ist in Figur 1 mit B-B bezeichnet. In Figur 1 ist, um die Anschaulichkeit zu erhöhen, der Körper 3 so gezeichnet, als wäre er durchsichtig. Bei der in dieser Figur dargestellten Ausführungsform der erfindungsgemässen Vorrichtung sind die ringförmigen Rahmen 4 und 5 starr angeordnet, d. h. daß der Körper 3 frei drehbar sein muß. Er ist bei dieser Ausführungsform selbst nciht gelagert, sondern wird durch eine hiefür geeignete, selbständige Vorrichtung, die in Figur 1, nicht dargestellt ist, z. B. durch einen Dorn, der fahrbar ist, in dem er z. B. auf einen Stapler montiert ist, in jene Öffnung, die vom ringförmigen Rahmen 4 umschlossen ist, so weit eingeführt, daß er an seinem Umfang von den Walzen 2 erfaßt, in Drehung versetzt wird und dabei auch beginnt, sich in axialer Richtung vorwärts zu bewegen und dabei verdichtet zu werden. Figur 3 stellt einen Schnitt in Ebene C-C in Figur 1 dar.

Die ringförmigen Rahmen 4, bzw. 5 sind in Figur 1 nicht verstellbar gezeichnet, sodaß bei dieser Ausführungsform eine Änderung des Winkels alpha nicht möglich wäre. Diese Ausführungsform wurde für die Figur 1 aus Gründen der Anschaulickeit ausgewählt. Die Einrichtungen die nötig sind, um einen der Rahmen 4 oder 5 soweit derhbar zu machen, daß er unter Einstellung beliebiger Winkel alpha innerhalb des erfindungsgemäßen Bereiches eine Variation des Verdichtungsgrades ermöglicht, sind aber jedem Fachmann geläufig.

Die Figuren 4 und 5 stellen eine Ausführungsform dar in der der Körper 3 keine Drehbewegung ausüben kann, sodaß es zur Erzielung des erfindungsgemäßen Effektes nötig ist, daß die ringförmigen Rahmen 4 und 5 auf zwei Laufrollenpaaren 14 drehbar gelagert sind. Sie müssen überdies starr verbunden sein, um eine untereinander synchrone Drehbewegung gleichsinnig zur Drehbewegung der einzelnen Walzen 2 durchführen zu können. 15 ist der Antrieb der Rahmen 4 und 5, 16 sind die Mittel zur Verhinderung der Drehbewegung des Körpers 3. Figur 5 ist dabei ein Schnitt an der in Fig. 4 mit D-D bezeichneten Stelle.

## Patentansprüche

1. Verfahren zur radialen Verdichtung von zylindrischen Körpern (3) aus komprimierbarem Material, insbesondere von Rollen aus aufgewickelten Flächengebilden, dadurch gekennzeichnet, daß der zu verdichtende Körper (3) axial durch einen rotationssymmetrischen, sich in Transportrichtung verjüngenden Raum, dessen Durchmesser an der engsten Stelle kleiner ist als jener des zu verdichtenden Körpers, und dessen Mantel von mehreren reglemäßig angeordneten, gleichsinnig rotierenden walzenförmigen Körpern (2) gebildet wird, die die Rotationsachse (1) des Raumes in der in Transportrichtung gesehen zweiten Hälfte in einem Winkel von 5 bis 45° kreuzen, jedoch nicht schneiden, bewegt wird, der zu verdichtende Körper (3) dabei gegenüber diesen den Mantel des Raumes bildenden Körpern (2) eine schraubenförmige Relativbewegung ausübt, und abhängig vom Verhältnis seines Durchmessers zum Durchmesser der engsten Stelle verdichtet wird und diese- Verdichtung durch Umwickeln durch ein Band- oder Strangmaterial (9) an der engsten Stelle des Raumes fixiert wird.

2. Verfahren nach Anspruch 1, dadurch gekennzeichnet, daß die den Mantel des Raumes bildenden rotationssymmetrischen Körper (2) in Rotation versetzt sind und den zu verdichtenden Körper (3) während seiner Vorwärtsbewegung in gegenläufige Rotation versetzen.

3. Verfahren nach Anspruch 1, dadurch gekennzeichnet, daß der zu verdichtende Körper (3) nur eine einfache Längsbewegung durchführt, die den Mantel des Raumes bildenden Walzenförmigen Körper (2) sich in Rotation befinden und gleichzeitig um die gemeinsame Rotationssymmetrieachse (1), die gleichzeitig die Längsachse des zu verdichtenden Körpers (3) ist, gemeinsam gleichsinnig zur Eigenrotation rotieren.

4. Verfahren nach den Ansprüchen 1 bis 3, dadurch gekennzeichnet, daß der Winkel der Rotationsachsen der den Mantel des Raumes bildenden Körper (2) zur Rotationsachse (1) des zu verdichtenden Körpers 10 bis 35° beträgt.

5. Vorrichtung zur Durchführung des Verfahrens nach den Ansprüchen 1 bis 4,. gekennzeichnet durch mindestens 5 rotationssymmetrisch unter einem Kreuzungswinkel alpha von 5° bis 45° zu ihrer gemeinsamen Rotationssymmetrieachse (1) angeordnete Walzen (2) untereinander gleichen Durchmessers, deren Mantellinien ein einschaliges Rotationshyperboloid bilden, deren Enden an zwei ringförmigen Rahmen (4, 5), von denen der ausgangsseitig gelegene Rahmen (5) den geringeren Durchmesser besitzt, in rotationssymmetrischer Anordnung befestigt sind, und die je mit einer Antriebseinrichtung (6) versehen sind, sowie durch eine außerhalb des durch die Walzen (2) umschlossenen Raumes im Bereich seines engsten Querschnittes angeordnete Rolle (7) für Band-oder Verpackungsmaterial (9), das über eine Bremseinrichtung (10) zwischen zwei Walzen (2) dem innerhalb des durch die Walzen (2) gebildeten Raumes befindlichen, zylindrischen Körper (3) zugeführt wird und durch eine an den ausgangsseitig gelegenen Rahmen (5) anschließende Abnahme- und Transporteinrichtung (11) für den verdichteten Körper (3).

6. Vorrichtung nach Anspruch 5, dadurch gekennzeichnet, daß die ringförmigen Rahmen (4, 5), an denen die den Raum begrenzenden Walzen (2) befestigt sind, starr angeordnet sind und die Transporteinrichtung (11) mit Mitteln (12) zur Aufnahme der Drehbewegung des verdichteten Körpers (3) versehen ist.

7. Vorrichtung nach Anspruch 5, dadurch gekennzeichnet, daß die ringförmigen Rahmen (4, 5) um ihre Längsachse drehbar, jedoch untereinander starr angeordnet sind, wobei entweder die Walzen (2) oder die ringförmigen Rahmen (4, 5) oder beide mit einem Antrieb versehen sind, die Drehrichtung der Rahmen (4, 5) gleichsinnig zu jener der Walzen (2) ist und die Vorrichtung mit Mitteln (16) zur Verhinderung der Drehbewegung des zu verdichtenden Körpers (3) ausgestattet ist.

8. Vorrichtung nach den Ansprüchen 5 bis 7, dadurch gekennzeichnet, daß die Walzen (2) eine zylindrische Form mit einer Länge, die ein Vielfaches des Durchmessers ist, besitzen.

9. Vorrichtung nach den Ansprüchen 5 bis 7, dadurch gekennzeichnet, daß die Walzen (2) die Form eines Kegelstrumpfes besitzen, dessen Basis am eingangsseitigen ringförmigen Rahmen (4) befestigt ist, wobei das Verhältnis des Durchmessers der Basis zum Durchmesser der Spitze höchstens 2 beträgt.

10. Vorrichtung nach den Ansprüchen 5 bis 9, dadurch gekennzeichnet, daß einer der beiden ringförmigen Rahmen (4, 5) in einem Ausmaß drehbar gestaltet ist, daß der Winkel alpha im Bereich von 5-45° variierbar ist und mit einer Fixiereinrichtung versehen ist.

11. Vorrichtung nach den Ansprüchen 5 bis 10, dadurch gekennzeichnet, daß der Kreuzungswinkel alpha 10 bis 35° beträgt. 12. Vorrichtung nach den- Ansprüchen 5 bis 11, dadurch gekennzeichnet, daß sich die Walzen (2) vom eingangsseitig gelegenen ringförmigen Rahmen (4) bis in den Bereich der engsten Stelle des Raumes, den sie umschließen, erstrecken und diese über verlängerte ausgangsseitige Wellenstummel (13) die eine Verlängerung der Längsachse der Walzen (2) sind, am ausgangsseitig gelegenen, ringförmigen Rahmen (5) befestigt sind.

## Claims

1. Method for the radial compression of cylindrical bodies (3) composed of compressible material, in particular of rolls of wound flat structures, characterized in that the body to be compressed (3) is moved axially through a rotationally symmetrical space, tapering in the transport direction, whose diameter at the narrowest point is smaller than that of the body to be compressed and whose envelope is generated by several regularly spaced roller-shaped bodies (2), rotating in the same direction, which cross the axis of rotation (1) of the space in its second half, seen in the transport direction, at an angle of between 5 and 45° but do not intersect it, the body to be compressed (3) executing a helical movement relative to these bodies (2) generating the envelope of the space, and being compressed as a function of the ratio of its diameterto the diameter of the narrowest point and this compression being made permanent by wrapping with strip or cord material (9) at the narrowest point of the space.

2. Method according to claim 1, characterized in. that the rotationally symmetrical bodies (2) generating the envelope of the space are set into rotation and set the body to be compressed (3) into opposite rotation during its forward movement.

3. Method according to claim 1, characterized in that the body to be compressed (3) only executes a simple longitudinal movement, the roller-shaped bodies (2) generating the enveloppe of the space are in rotation and rotate simultaneously and in commop, in the sense of their own rotation, about the common axis of rotational symmetry (1), which is simultaneously the longitudinal axis of the body to be compressed (3).

4. Method according to claims 1 to 3, characterized in that the angle between the axes of rotation of the bodies (2) generating the envelope of the space and the rotational axis (1) of the body to be compressed is between 10 and 35°.

5. Device for carrying out the method according to claims 1 to 4, characterized by at least five rollers (2) of diameters equal to one another and located rotationally symmetrically at a crossing angle alpha of between 5 and 45° to their common axis of rotational symmetry (1), the envelope lines of which rollers form a singleshell hyperboloid of revolution, and the ends of which rollers are fastened in a rotationally symmetrical arrangement to two annular frames (4, 5), of which the frame (5) located at the outlet end has the smaller diameter and each of which is provided with a drive device (6), and by a roll (7) for strip or packing material (9) located outside the space enclosed by the rollers (2) and in the region of its narrowest cross-section, which strip or packing material is supplied via a brake device (10) between two rollers (2) to the cylindrical body (3) located within the space generated by the rollers (2) and by a removal and transport device (11), attached to the frame (5) located at the outlet end, for the compressed body (3).

6. Device according to claim 5, characterized in that the annular frames (4, 5), to which the rollers (2) bounding the space are fastened, are rigidly located and the transport device (11) is provided with means (12) for accepting the rotational movement of the compressed body (3).

7. Device according to claim 5, characterized in that the annular frames (4, 5) are arranged to be rotatable about their longitudinal axis but to be rigid relative to one another, either the rollers (2) or the annular frames (4, 5) or both being provided with a drive, the rotational direction of the frames (4, 5) being the same as that of the rollers (2) and the device being equipped with means (16) for preventing the rotational movement of the body to by compressed (3).

8. Device according to one of the claims 5 to 7, characterized in that the rollers (2) have a cylindrical shape with a length which is a multiple of the diameter.

9. Device according to one of the claims 5 to 7, characterized in that the rollers (2) have the shape of a truncated cone whose base is fastened to the annular frame (4) located at the inlet end, the ratio of the diameter of the base to the diameter of the tip being not more than 2.

10. Device according to one of the claims 5 to 9, characterized in that one of the two annular frames (4, 5) is designed to be rotatable to such an extent that the angle alpha can be varied in the range between 5 and 45° and is provided with a fixing device.

11. Device according to one of claims 5 to 10, characterized in that the crossing angle alpha is between 10 and 35°.

12. Device according to one of claims 5 to 11, characterized in that the rollers (2) extend from the annular frame (4) located at the inlet end as far as the region of the narrowest point of the space enclosed by them and these rollers are fastened to the annular frame (5) located at the outlet end by means of extended outletend stub shafts (13) which are an extension of the longitudinal axis of the rollers (2).

## Revendications

1. Procédé pour comprimer radialement des corps cylindriques (3) en matériau compressible, en particulier des rouleaux de produits plats enroulés, caractérisé en ce qu'on fait passer axialement le corps (3) à comprimer par un volume présentant une symétrie de révolution, s'amincissant dans le sens de transport, dont le diamètre est, au point le plus étroit, inférieur à celui du corps à comprimer, et dont la surface latérale est constituée par plusieurs corps en forme de rouleaux (2) tournant dans le même sens, disposés régulièrement, qui croisent l'axe de rotation (1) du volume, dans la seconde moitié vue dans le sens de transport, suivant un angle de 5 à 45°, mais ne le coupent pas, le corps (3) à comprimer effectue alors, par rapport à des corps (2) constituant la surface latérale du volume, un mouvement relatif hélicoïdal et est comprimé, en fonction du rapport de son diamètre au diamètre du point le plus étroit, et l'on fixe cette compression par enveloppement par un matériau en forme de bande ou de corde (9) au point le plus étroit du volume.

2. Procédé selon la revendication 1, caractérisé en ce que les corps (2) présentant une symétrie de révolution, qui constituent la surface latérale du volume, sont mis en rotation et mettent en rotation en sens opposé le corps (3) à comprimer pendant son mouvement d'avancement.

3. Procédé selon la revendication 1, caractérisé en ce que le corps (3) à comprimer n'effectue qu'un simple mouvement longitudinal, les corps en forme de rouleau (2) qui constituent la surface latérale du volume sont en rotation et tournent en même temps ensemble autour de l'axe de symétrie de révolution commun (1) qui est en même temps l'axe longitudinal du corps (3) à comprimer, dans le même sens que la rotation propre.

4. Procédé selon les revendications 1 à 3, caractérisé en ce que l'angle des axes de rotation des corps (2) constituant la surface latérale du volume avec l'axe de rotation (1) du corps à comprimer est de 10 à 35°.

5. Dispositif pour mettre en oeuvre le procédé selon les revendications 1 à 4, caractérisé par au moins cinq rouleaux (2) de mêmes diamètres disposés avec symétrie de révolution suivant un angle de croisement alpha de 5° à 45° par rapport à leur axe de symétrie de révolution commun (1), dont les génératrices forment un hyperboloïde de révolution à une nappe dont les extrémités sont fixées à deux cadres annulaires (4, 5) dont le cadre (5) placé du côté de sortie a le plus petit diamètre, selon une disposition présentant une symétrie de révolution, et qui comportent chacun un dispositif d'entraînement (6), ainsi que par un rouleau (7) placé en dehors du volume embrassé par les rouleaux (2) au voisinage de sa section droite la plus étroite, pour un matériau en forme de bande ou d'emballage (9), qui est amené au corps cylindrique (3) se trouvant à l'intérieur du volume formé par les rouleaux (2) entre deux rouleaux (2) en passant par un dispositif de freinage (10), et par un dispositif d'évacuation et de transport (11) pour le corps comprimé (3) se raccordant au cadre (5) placé du côté de sortie.

6. Dispositif selon la revendication 5, caractérisé en ce que les cadres annulaires (4, 5) auxquels sont fixés les rouleaux (2) délimitant le volume, sont disposés fixement, et en ce que le dispositif de transport (11) comporte des moyens (12) pour recevoir le mouvement de rotation du corps comprimé (3).

7. Dispositif selon la revendication 5, caractérisé en ce que les cadres annulaires (4, 5) sont disposés de façon à pouvoir tourner autour de leur axe longitudinal, mais à être mutuellement fixes, les rouleaux (2) et/ou les cadres annulaires (4, 5) comportant un mécanisme d'entraînement, en ce que le sens de rotation des cadres (4, 5) est le même que celui des rouleaux (2), et en ce que le dispositif comporte des moyens (16) pour empêcher le mouvement de rotation du corps (3) à comprimer.

8. Dispositif selon les revendications 5 à 7, caractérisé en ce que les rouleaux (2) présentent une forme cylindrique d'une longueur égale à un multiple du diamètre.

9. Dispositif selon les revendications 5 à 7, caractérisé en ce que les rouleaux (2) présentent la forme d'un tronc de cône dont la base est fixée au cadre annulaire (4) situé du côté d'entrée, le rapport du diamètre de la base au diamètre du sommet étant au plus égal à 2.

10. Dispositif selon les revendications 5 à 9, caractérisé en ce que l'un des deux cadres annulaires (4, 5) est conformé de façon à pouvoir tourner dans une certaine mesure, en ce que l'angle alpha peut varier dans l'intervalle de 5 à 45° et en ce qu'il comporte un dispositif de fixation.

11. Dispositif selon les revendications 5 à 10, caractérisé en ce que l'angle de croisement alpha est de 10 à 35°.

12. Dispositif selon les revendications 5 à 11, caractérisé en ce que les rouleaux (2) s'étendent du cadre annulaire (4) placé du côté d'entrée au voisinage du point le plus étroit du volume qu'ils embrassent et en ce qu'ils sont fixés au cadre annulaire (5) situé du côté de sortie au moyen de bouts d'arbre (13) prolongés situés du côté de sortie, qui constituent un prolongement de l'axe longitudinal des rouleaux (2).
